# EUROPÄISCHE PATENTSCHRIFT

(11) **EP 1 275 850 B1**
(45) Veröffentlichungstag und Bekanntmachung des Hinweises auf die Patenterteilung: **27.07.2005**
(21) Anmeldenummer: 02012129.9
(22) Anmeldetag: 01.06.2002
(51) Int. Cl.: F04D 13/06, F04D 13/02

(54) **Regelbare Kühlmittelpumpe**
Adjustable coolant pump for motor vehicles
Pompe de refroidissement réglable pour véhicules

(30) Priorität: 09.06.2001 DE 10128059
(43) Veröffentlichungstag der Anmeldung: 15.01.2003
(73) Patentinhaber: Geräte- und Pumpenbau GmbH, Dr. Eugen Schmidt, 98673 Merbelsrod (DE)
(72) Erfinder: Schmidt, Eugen, Dr., 98673 Merbelsrod (DE); Pawellek, Franz, Dipl.-Ing., 96486 Oberlauter (DE)

(56) Entgegenhaltungen:
- EP-A- 0 148 343
- DE-A- 19 628 576
- DE-B- 2 420 181
- US-A- 2 748 896

## Beschreibung

Die Erfindung betrifft eine mit einer Riemenscheibe versehene, regelbare Kühlmittelpumpe für Verbrennungsmotore.

Die direkte Kopplung einer Kühlmittelpumpe mit der Kurbelwelle des Motors hat zur Folge, dass der jeweils geförderte Kühlmittelvolumenstrom von der Drehzahl des Motors bestimmt wird. Daher sind, um selbst bei niedriger Drehzahl und hoher Motorbelastung - beispielsweise bei Bergfahrten mit Hänger - eine ausreichende Kühlleistung zu erzielen, bei den nicht regelbaren Kühlmittelpumpen sowohl deren Kühlleistung wie auch deren Antriebsleistung für den normalen Betrieb zwangsläufig stets zu hoch ausgelegt.
Um die Nachteile dieser direkt von der Kurbelwelle angetriebenen Kühlmittelpumpe zu beseitigen werden im Stand der Technik regelbare, über eine Riemenscheibe von der Kurbelwelle angetriebene Kühlmittelpumpen für Verbrennungsmotore vorbeschrieben. Generell ist für diese Bauformen kennzeichnend, daß die maximale Drehzahl des Flügelrades der maximalen Drehzahlen der von der Kurbelwelle angetriebenen Pumpenwelle entspricht.
Diese von der Kurbelwelle angebotene maximale Drehzahl des Flügelrades kann bei den einzelnen im Stand der Technik vorgeschriebenen, regelbaren, von der Kurbelwelle angetriebenen Kühlmittelpumpen, mit den unterschiedlichsten technischen Mitteln reduziert werden.
Bei Motorstillstand, d. h. bei Stillstand der Kurbelwelle ist eine Regelung der Drehzahl des Flügelrades nicht möglich.
So beschreiben beispielsweise die JP 62-210287 A wie auch die DE 197 01 993 A1 unterschiedliche Bauformen von regelbaren, über eine Riemenscheibe angetriebenen Kühlmittelpumpen, welche mittels unterschiedlicher Bauformen von schaltbaren Magnetkupplungen in Abhängigkeit von der Betriebstemperatur des Kühlmittels, eine Verbindung zwischen dem Flügelrad und der Riemenscheibe herstellen.
In einer anderen, in der DE 197 52 372 A 1 vorgestellten Bauform einer regelbaren, von der Kurbelwelle angetriebenen Kühlmittelpumpe, ist das Flügelrad in der Warmlaufphase frei drehbar auf der von der Kurbelwelle angetriebenen Pumpenwelle angeordnet. Erst beim Erreichen der Betriebstemperatur wird dann das Flügelrad durch die Anpresskraft eines Thermoelementes von der Pumpenwelle mitgenommen.
All diese von der Kurbelwelle direkt angetriebenen, regelbaren Kühlmittelpumpen erfordern, daß bei Kurbelwellenstillstand und dennoch benötigten Kühlmittelumlauf zusätzliche Pumpen wie beispielsweise Standheizungspumpen oder bei aufgeladenen Motoren auch Nachhitzepumpen eingesetzt werden müssen.
Darüber hinaus können die bei großvolumige Motoren auftretenden Heißleerlaufprobleme mit diesen im Stand der Technik bekannten, regelbaren, mit einer Riemenscheibe versehenen Kühlmittelpumpen nicht gelöst werden.
In der DE 198 01 160 A1 wird eine keilriemenseitig sehr groß, aber auch verschmutzungsbedingt storanfällig bauende, regelbare Kühlmittelpumpe mit einem über eine Riemenscheibe und eine Rücklaufsperre angetriebenen Flügelrad mit zuschaltbaren Elektromotor vorgestellt.
In dieser Bauform sind die Riemenscheibe und der Stator des Elektromotors miteinander verbunden und über die Rücklaufsperre mit der Pumpenwelle gekoppelt. Der Rotor des Elektromotors ist am äußeren Ende der Pumpenwelle fest mit der Pumpenwelle verbunden und als Außenläufer ausgebildet.

Der Erfindung liegt die Aufgabe zugrunde, eine mit einer Riemenscheibe versehene, regelbare Kühlmittelpumpe für Verbrennungsmotore zu entwickeln, die die vorgenannten Nachteile des Standes der Technik nicht aufweist, störunanfällig ist, und bei optimiertem Bauraum die Funktion von Standheizungspumpen und/oder Nachhitzepumpen übernehmen kann, gleichzeitig eine Erhöhung der Förderleistung im Hot Idle-Zustand, wie auch eine Erhöhung des Heizungsförderstromes bei kleinen Drehzahlen ermöglicht, zudem eine bessere Motortemperierung bei gleichzeitiger Energieeinsparung bewirkt, die Warmlaufphase des Motors reduziert und die Schadstoffemission senkt.

Erfindungsgemäß wird diese Aufgabe durch eine regelbare, mit einer Riemenscheibe, einem zuschaltbaren Elektromotor und einer Rücklaufsperre versehenen Kühlmittelpumpe mit den Merkmalen des Hauptanspruches der Erfindung gelöst.
Dabei ist erfindungswesentlich, daß auf der im Pumpengehäuse (1) gelagerten, die Lagerstelle/n in Richtung Strömungsraum überragenden Pumpenwelle (2) eine das Pumpengehäuse (1) überragende Hülse (8) angeordnet ist, wobei sich zwischen dieser Hülse (8) und der Pumpenwelle (2) eine Rücklaufsperre (7) befindet, und auf dieser Hülse (8) neben einem drehfest mit der Hülse (8) verbundenem Rotor (9) eines Elektromotors, dessen Stator (10) im Pumpengehäuse (1) verankert ist, auch drehfest das auf dem das Pumpengehäuse (1) überragenden Bereich der Hülse (8) angeordnete Flügelrad (11) der Kühlmittelpumpe befestigt ist.

Aufgrund dieser erfindungsgemäßen Anordnung ist bei optimiertem Bauvolumen selbst bei Motorstillstand eine störunanfällige Pumpenfunktion der Kühlmittelpumpe mittels des erfindungsgemäßen Antriebes über den Elektromotor bei gleichzeitig optimiertem Bauraum gegeben.
Im Fahrbetrieb kann der im Bereich kleiner bis mittlere Drehzahlen zugeschaltete Elektromotor die Pumpenwelle überholen und bei Bedarf einen erhöhten Kühlmitteldurchsatz gewährleisten.
So wird es mittels der in der Zeichnung dargestellten Lösung möglich, die erfindungsgemäße Kühlmittelpumpe mit einem kleinen Flügelrad auszurüsten welches insbesondere im Bereich hoher Drehzahlen weniger "Überschußmenge" an Kühlmittelvolumenstrom fördert.
Da der reduzierte Flügelraddurchmesser zwangsläufig geringere Fördervolumenströme bei Teil- und Volllast zur Folge hat wird eine bessere Motortemperierung bei gleichzeitiger Energieeinsparung bewirkt.
Zudem kann infolge der erfindungsgemäßen Reduzierung des Flügelraddurchmesseres die Warmlaufphase des Motors deutlich reduziert werden, so daß auch die Schadstoffemission des Motors in der Warmlaufphase sinkt.
Aufgrund der erfindungsgemäßen Anordnung eines in der Kühlmittelpumpe integrierten kleinen Elektromotors kann die Pumpenfunktion selbst vor dem Motorstart wie auch nach dem Motorstopp gewährleistet werden. Dadurch kann bei Einsatz der erfindungsgemaßen Kühlmittelpumpe beispielsweise der Einbau separater Standheizungspumpen und/oder Nachhitzepumpen entfallen. Zudem kann mittels der erfindungsgemäßen Anordnung die Förderleistung Kühlmittelpumpe bedarfsgerecht, beispielsweise im Hot Idle-Zustand, erhöht werden.
Gleichzeitig ermöglicht die erfindungsgemäße Lösung auch eine Erhöhung des Heizungsförderstromes bei kleinen Drehzahlen, um beispielsweise bei Staus auf winterlichen Autobahnen eine optimale Beheizung der Fahrgastzelle zu gewährleisten.
Im Regelfall übernimmt dann im Motordrehzahlbereich von 2000 bis 3000 U/min die Pumpenwelle den Antrieb der Kühlmittelpumpe, der in der Kühlmittelpumpe integrierte Elektromotor wird abgeschaltet und arbeitet als Generator.
Erfindungswesentlich ist auch, daß im Pumpengehäuse eine Motorelektronik zur Steuerung des in der Kühlmittelpumpe integrierten, als Motor und als Generator arbeitenden, Elektromotors angeordnet ist.
Kennzeichnend ist weiterhin, daß die Hülse selbstverständlich auch zugleich als Nabe der Rücklaufsperre ausgebildet sein kann, wodurch neben der Baugröße insbesondere auch die Herstellungskosten der erfindungsgemäßen Kühlmittelpumpe reduziert werden.
Weitere Einzelheiten und Merkmale der Erfindung ergeben sich aus der nachfolgenden Beschreibung des erfindungsgemäßen Ausführungsbeispieles.

Die in der Zeichnung dargestellte, erfindungsgemäße, regelbare Kühlmittelpumpe mit einer in einem Pumpengehäuse 1 gelagerten, mit einer Riemenscheibe 3 versehenen Pumpenwelle 2 zeichnet sich dadurch aus, daß auf dem der Riemenscheibe 3 gegenüberliegenden, die Lagerstellen in Richtung Strömungsraum überragen Bereich der Pumpenwelle 2 eine Rucklaufsperre 7 angeordnet ist. Auf der Nabe dieser, gemäß Zeichnung, als Klemmrollenrücklaufsperre ausgebildeten Rücklaufsperre 7 ist drehfest eine das Pumpengehäuse 1 überragenden Hülse 8 angeordnet.
Auf dem Außenmantel dieser Hülse 8, wiederum drehfest mit der Hülse 8 verbunden, ist der Rotor 9 eines Elektromotors angeordnet, dessen Stator 10 im Pumpengehäuse 1 stabil verankert ist.
Neben diesem Rotor 9 ist am freien, das Pumpengehäuse überragenden Ende der Hülse drehfest das Flügelrad 11 der Kühlmittelpumpe angeordnet.
Dieser in der Kühlmittelpumpe integrierte bürstenlose Kleinmotor, dessen Aufnahmeleistung beispielsweise nur ca. 30 bis 50 Watt betragen kann, ermöglicht den Einsatz der erfindungsgemäßen regelbaren Kühlmittelpumpe selbst bei 12 V Bordnetzen.
Die erfindungsgemäße, zwischen Pumpenwelle 2 und Flügelrad 11 angeordnete, entgegen der Drehrichtung des Flügelrades 11 wirkende Rücklaufsperre ermöglicht, daß aufgrund des in Flügelraddrehrichtung wirksam werdenden Freilaufes in Verbindung mit dem auf der Rücklaufsperre angeordneten Elektromotor, neben einer selbst bei Motorstillstand gewährleisteten Pumpenfunktion, auch im Fahrbetrieb die Drehzahl des Elektromotors, beispielsweise im Bereich kleiner bis mittlere Drehzahlen, die Drehzahl der von der Kurbelwelle angetriebenen Pumpenwelle überholen kann, um so bei Bedarf einen erhöhten Kühlmitteldurchsatz zu gewährleisten.
Im normalen Fahrbetrieb übernimmt im Bereich einer Motordrehzahl von 2000 U/min bis 3000 U/min die von der Kurbelwelle angetriebene Pumpenwelle 2 im Wirkzusammenhang mit der Rücklaufsperre 7 den Antrieb des Flügelrades 11.
In diesem Betriebszustand schaltet der in der Kühlmittelpumpe integrierte Elektromotor ab und arbeitet als Generator.
Die ebenfalls im Pumpengehäuse 1 der Kühlmittelpumpe integrierte Motorelektronik 13 übernimmt für alle Betriebszustände die Steuerung des Elektromotors.
Im Pumpengehäuses 1 ist die Pumpenwelle 2 der Kühlmittelpumpe mittels eines Gleitlagers 4 und eines der Riemenscheibe 3 benachbart angeordneten Wälzlagers 5 gelagert.
Zwischen diesen beiden im Pumpengehäuse 1 angeordneten Lagern befindet sich ein Wellendichtring 6. Dieser dichtete die mit Kühlmittel beaufschlagte Lagerstelle des Gleitlager 4 gegenüber der "trockenen" Lagerstelle des Walzlagers 5 ab.
Auf dem freien, die Hülse 8 überragenden Ende der Pumpenwelle 2 ist eine Sicherungsscheibe 12 angeordnet. Diese Sicherungsscheibe 12 liegt an der Hülse 8 an und dient im Betriebszustand der Kühlmittelpumpe einer exakten Positionierung der Hülse 8.

Mittels der erfindungsgemäßen Lösung ist es somit gelungen eine mit einer Riemenscheibe versehene, regelbare Kühlmittelpumpe für Verbrennungsmotore zu entwickeln, die störunanfällig ist, und bei optimiertem Bauraum die Funktion von Standheizungspumpen und/oder Nachhitzepumpen übernehmen kann, somit den zusätzlichen Einbau von separaten Elektropumpen für Standheizung und/oder Nachhitze vermeidet, dabei eine Erhöhung der Förderleistung im Hot Idle-Zustand, wie auch eine Erhöhung des Heizungsförderstromes bei kleinen Drehzahlen ermöglicht,
Zudem gestattet die erfindungsgemäße Lösung eine deutliche Reduzierung des Flügelraddurchmessers gegenüber herkömmlichen Bauformen von Kühlmittelpumpen.
Der reduzierte Flügelraddurchmesser hat zwangsläufig geringere Fördervolumenströme bei Teil- und Volllast zur Folge und bewirkt, insbesondere im Bereich hoher Drehzahlen, daß weniger "Überschussmenge" an Volumenstrom erzeugt wird, so daß durch die erfindungsgemäße Reduzierung des Flügelraddurchmessers eine bessere Motortemperierung gewährleistet ist.
Gleichzeitig kann infolge der durch die erfindungsgemäße Lösung möglich werdenden Verringerung des Flügelraddurchmessers die Warmlaufphase des Motors deutlich gesenkt werden, so daß auch die Schadstoffemission des Motors sinkt.

### Bezugszeichenzusammenstellung

- 1: Pumpengehäuse
- 2: Pumpenwelle
- 3: Riemenscheibe
- 4: Gleitlager
- 5: Wälzlager
- 6: Wellendichtring
- 7: Rücklaufsperre
- 8: Hülse
- 9: Rotor
- 10: Stator
- 11: Flügelrad
- 12: Sicherungsscheibe
- 13: Motorelektronik

## Patentansprüche

1. Regelbare Kühlmittelpumpe mit einem Flügelrad (11), einer in einem Pumpengehäuse (1) gelagerten, mit einer Riemenscheibe (3) versehenen Pumpenwelle (2), einem zuschaltbaren Elektromotor und einer auf der Pumpenwelle (2) angeordneten Rücklaufsperre (7), **dadurch gekennzeichnet, daß** auf der im Pumpengehäuse (1) gelagerten, die Lagerstelle/n in Richtung Strömungsraum überragenden Pumpenwelle (2) eine das Pumpengehäuse (1) überragende Hülse (8) angeordnet ist, wobei sich zwischen dieser Hülse (8) und der Pumpenwelle (2) die Rücklaufsperre (7) befindet und auf der Hülse (8), neben einem drehfest mit der Hülse (8) verbundenem Rotor (9) des Elektromotors, dessen Stator (10) im Pumpengehäuse (1) verankert ist, auch drehfest das auf einem das Pumpengehäuse (1) überragenden Bereich der Hülse (8) angeordnete Flügelrad (11) befestigt ist.

2. Regelbare Kühlmittelpumpe nach Anspruch 1, **dadurch gekennzeichnet, daß** die Pumpenwelle (2) mittels eines Gleitlagers (4) und eines der Riemenscheibe (3) benachbart angeordneten Wälzlagers (5) gelagert ist, wobei zwischen diesen beiden im Pumpengehäuse (1) angeordneten Lagern ein Wellendichtring (6) angeordnet ist.

3. Regelbare Kühlmittelpumpe, nach Anspruch 1, **dadurch gekennzeichnet, daß** auf dem freien, die Hülse (8) überragenden Ende der Pumpenwelle (2) eine Sicherungsscheibe (12) angeordnet ist, an der die Hülse (8) anliegt.

4. Regelbare Kühlmittelpumpe nach Anspruch 1, **dadurch gekennzeichnet, daß** die Hülse (8) zugleich als Nabe der Rücklaufsperre (7) ausgebildet ist.

5. Regelbare Kühlmittelpumpe nach Anspruch 1, **dadurch gekennzeichnet, daß** die Motorelektronik (13) des in der Kühlmittelpumpe integrierten Elektromotors im Pumpengehäuse (1) angeordnet ist.

## Claims

1. Adjustable coolant pump with a vane wheel (11), a pump shaft (2), mounted in a pump housing (1) and equipped with a pulley (3), a switchable electric motor and a non-return device (7) mounted on the pump shaft (2), **characterised by** the fact that a sleeve (8) projecting beyond the pump housing (1) is arranged on the pump shaft (2) projecting beyond the bearing point(s) in the direction of the flow area mounted in the pump housing (1), whereby the non-return device (7) is located between this sleeve (8) and the pump shaft (2), and on the sleeve (8), in addition to a rotor (9) of the electric motor fixed to the sleeve (8), its stator (10) is anchored in the pump housing (1), and the vane wheel (11) is also attached to the part of the sleeve (8) projecting beyond the pump housing (1).

2. Adjustable coolant pump in accordance with Claim 1, **characterised by** the fact that the pump shaft (2) is bearing-mounted by means of a sliding bearing (4) and a roller bearing (5) mounted in the area of the pulley (3), with a shaft sealing ring (6) arranged between these two bearings both located in the pump housing (1).

3. Adjustable coolant pump in accordance with Claim 1, **characterised by** the fact that a circlip (12) is fitted to the free end of the pump shaft (2) projecting beyond the sleeve (8), with which the sleeve (8) is in contact.

4. Adjustable coolant pump in accordance with Claim 1, **characterised by** the fact that the sleeve (8) simultaneously forms the boss of the non-return device (7).

5. Adjustable coolant pump in accordance with Claim 1, **characterised by** the fact that the motor electronics (13) of the electric motor integrated into the coolant pump are accommodated in the pump housing (1).

## Revendications

1. Une pompe réglable pour liquide de refroidissement avec une roue à ailettes (11), un arbre de pompe (2) installé dans un boîtier de pompe (1) et équipé d'une poulie (3), un moteur électrique commutable et un système anti-retour (7) disposé sur l'arbre de pompe (2) est **caractérisée par le fait qu'**une douille (8) est installée en surplomb du boîtier de pompe (1), cette douille étant placée sur l'arbre de pompe (2), lequel arbre se trouvant en surplomb du/des point/s d'appui en direction de l'espace d'écoulement et placé dans le boîtier de pompe (1), le système anti-retour (7) se trouvant entre cette douille (8) et l'arbre de pompe (2), la roue à ailettes (11) immobile étant fixée sur une zone de la douille (8) en surplomb du boîtier de pompe (1) se trouvant à côté d'un rotor (9) du moteur électrique solidaire de la douille (8) et exempt de mouvement rotatif, le stator (10) du moteur étant fixé dans le boîtier de pompe (1).

2. Une pompe réglable pour liquide de refroidissement selon l'exigence 1 est **caractérisée par le fait que** l'arbre de pompe (2) est installé au moyen d'un palier de glissement (4) et d'un palier de roulement (5) disposé au voisinage de la poulie (3), une bague d'étanchéité d'arbre (6) étant placée entre ces deux paliers situés tous deux dans le boîtier de pompe (1).

3. Une pompe réglable pour liquide de refroidissement selon l'exigence 1 est **caractérisée par le fait qu'**un disque de sécurité (12) est disposé sur l'extrémité libre d'arbre de pompe (2) en surplomb de la douille (8), la douille (8) reposant sur le disque de sécurité (12).

4. Une pompe réglable pour liquide de refroidissement selon l'exigence 1 est **caractérisée par le fait que** la douille (8) est conçue simultanément comme moyeu du système anti-retour (7).

5. Une pompe réglable pour liquide de refroidissement selon l'exigence 1 est **caractérisée par le fait que** l'électronique (13) du moteur électrique intégré dans la pompe pour liquide de refroidissement est disposée dans le boîtier de pompe (1).
